# EUROPÄISCHE PATENTSCHRIFT

(11) **EP 3 803 195 B1**
(45) Veröffentlichungstag und Bekanntmachung des Hinweises auf die Patenterteilung: **19.07.2023**
(21) Anmeldenummer: 19723421.4
(22) Anmeldetag: 14.05.2019
(51) Int. Cl.: F21S 41/143, F21S 41/24, F21S 41/29, F21S 41/663

(54) **BELEUCHTUNGSVORRICHTUNG FÜR EINEN KRAFTFAHRZEUGSCHEINWERFER**
LIGHTING DEVICE FOR A MOTOR VEHICLE HEADLAMP
DISPOSITIF D'ÉCLAIRAGE POUR UN PHARE DE VÉHICULE AUTOMOBILE

(30) Priorität: 04.06.2018 EP 18175740
(43) Veröffentlichungstag der Anmeldung: 14.04.2021
(73) Patentinhaber: ZKW Group GmbH, 3250 Wieselburg (AT)
(72) Erfinder: TAUDT, Lukas, 3250 Wieselburg (AT); BRAUNER, Nina, 3033 Altlengbach (AT); SCHRAGL, Mathias, 3261 Zarnsdorf (AT); LÄNGAUER, Christoph, 3293 Lunz am See (AT); HÖFLER, Johann, 3250 Wieselburg (AT)
(74) Vertreter: Patentanwaltskanzlei Matschnig & Forsthuber OG
(86) Internationale Anmeldenummer: PCT/EP2019/062307
(87) Internationale Veröffentlichungsnummer: WO 2019/233713

(56) Entgegenhaltungen:
- EP-A1- 3 339 720
- WO-A1-2014/012128
- WO-A1-2014/094018
- WO-A1-2014/124477
- WO-A1-2015/061822
- WO-A2-2013/166535
- FR-A1- 3 056 700

## Beschreibung

Die Erfindung betrifft eine Beleuchtungsvorrichtung für einen KFZ-Scheinwerfer mit den Merkmalen des Oberbegriffs von Anspruch 1.

Die Erfindung betrifft überdies ein Lichtmodul mit zumindest einer erfindungsgemäßen Beleuchtungsvorrichtung (siehe Anspruch 12).

Die Erfindung betrifft ferner einen Kraftfahrzeugscheinwerfer mit zumindest einer erfindungsgemäßen Beleuchtungsvorrichtung oder mit zumindest einem Lichtmodul mit zumindest einer erfindungsgemäßen Beleuchtungsvorrichtung (siehe Anspruch 13).

Die WO 2013/166535, die WO 2015/061822, die WO 2014/124477, die WO 2014/012128, die EP 3 339 720 und die WO 2014/094018 zeigen Beleuchtungsvorrichtung für Kraftfahrzeugscheinwerfer aus dem Stand der Technik.

Üblicherweise werden oben genannte Beleuchtungsvorrichtungen im Zusammenhang mit Lichtmodulen bzw. Kraftfahrzeugscheinwerfern dazu verwendet, um Lichtverteilungen zu erzeugen. Dazu werden in der Regel Primäroptiken aus Glas eingesetzt, mit welchen sich einfache Geometrien für Primäroptiken realisieren lassen. Sind hingegen komplexere Geometrien für eine Primäroptik notwendig, so ist hierfür die Verwendung von Glas häufig ungeeignet.

Es hat sich herausgestellt, dass anstelle von Glas für die Herstellung von komplexen Geometrien als Material transparente, insbesondere hochtransparente, lichtleitende und formbare Kunststoffe gut geeignet sind. Besonders gut geeignet sind zur Herstellung von komplexen Vorsatzoptiken Poly(organo)siloxane, von besonderem Vorteil ist es, wenn die Primäroptik aus einem Silikonmaterial hergestellt ist.

Nachteilig an der Verwendung solcher Kunststoffe, insbesondere von Silikon zur Herstellung von Primäroptiken ist allerdings, dass eine solche Primäroptik nicht über die Festigkeit wie ein Glaskörper verfügt. Unter optischen Gesichtspunkten ist es allerdings vorteilhaft bzw. notwendig, dass die Primäroptik insbesondere im Hinblick auf die Positionierung ihrer Lichteintrittsfläche bzw. ihrer Lichteintrittsflächen in Bezug auf ein Leuchtmittel bzw. Lichtquellen eine möglichst stabile Gestalt aufweist. Ein Versatz der Lichteintrittsflächen in Bezug auf das Leuchtmittel bzw. Lichtquellen, insbesondere bei Verwendung von Leuchtdioden als Lichtquellen, führt beispielsweise zu unerwünschten Lichtverlusten.

Ein Versatz der Lichtaustrittsflächen der Vorsatzoptik wiederum kann dazu führen, dass das abgebildete Lichtbild nicht den gewünschten Anforderungen entspricht.

Es ist eine Aufgabe der Erfindung, eine verbesserte Beleuchtungsvorrichtung bereitzustellen.

Diese Aufgabe wird durch das Kennzeichen des Anspruchs 1 gelöst.

Dadurch ist gewährleistet, dass zur Halterung der Primäroptik an dem Halter kein weiteres, zusätzliches Bauteil benötig wird, wie es oft im Stand der Technik zur Anwendung kommt.

Vorzugsweise handelt es sich bei der Beleuchtungsvorrichtung um eine "Pixel-Licht-Vorrichtung", wobei die Lichtquellen in Reihen und Spalten angeordneten sind.

Bei einer solchen "Pixel-Licht-Vorrichtung" lassen sich die Lichtquellen unabhängig voneinander ansteuern, wodurch unterschiedliche Lichtverteilungen erzeugt werden können, insbesondere eine Adaptive-Fernlicht-Lichtverteilung.

Es kann vorgesehen sein, dass das zumindest eine Rastelement eine Rastnase aufweist oder als Hinterschnitt ausgebildet ist.

Es kann auch vorgesehen sein, dass das Gegenrastelement eine Rastnase oder als Hinterschnitt ausgebildet ist.

In einer praxisgerechten Ausführungsform kann vorgesehen sein, dass das zumindest eine Rastelement eine Rastnase aufweist und das Gegenrastelement als Hinterschnitt ausgebildet ist.

Vorzugsweise können bei einer quer zur Hauptabstrahlrichtung der Lichtquellen, länglich ausgebildeten Primäroptik, mehrere Hinterschnitte entlang der Längsachse der Primäroptik angeordnet sein. Entsprechend der Anzahl der Hinterschnitte, sind hierbei Rastelemente an dem Halter angeordnet.

Vorzugsweise können zumindest zwei Rastelemente mit jeweils zugeordnetem Hinterschnitt vorgesehen sein.

Insbesondere sind Hinterschnitte bzw. korrespondierende Rastelemente ober bzw. unterhalb der Lichtaustrittsfläche bzw. der Lichtquellen angeordnet, wobei sich "oberhalb"/"unterhalb" auf die bereits erwähnte Längsachse der Primäroptik quer zur Hauptabstrahlrichtung der Lichtquellen im zusammengebauten Zustand der Beleuchtungsvorrichtung beziehen.

Unter "Hauptabstrahlrichtung" ist die Richtung zu verstehen, in der die Lichtquellen infolge ihrer Richtwirkung am stärksten bzw. am meisten Licht abstrahlen.

Es kann auch vorgesehen sein, dass das Rastelement als Hinterschnitt ausgebildet ist und das Gegenrastelement eine Rastnase aufweist.

Mit Vorteil kann vorgesehen sein, wenn das zumindest eine Rastelement einstückig mit dem Halter hergestellt ist.

Es kann vorgesehen sein, dass der Halter aus einem Thermoplast gefertigt ist.

Thermoplasten sind im Vergleich zu Duroplasten besser bzw. leichter formbar.

Besonders vorteilhaft ist es dabei, wenn der Halter aus einem Streulicht abschattenden Material, also einem lichtundurchlässigen Material, z.B. aus schwarzem Kunststoff, insbesondere - beispielsweise schwarzem - Thermoplast gefertigt ist, sodass Streulicht insbesondere von benachbarten Lichtquellen abgeschottet wird.

Eine weitere, alternative oder vorzugsweise zusätzliche Maßnahme, um Lichtverluste in den Positionshalter hinein zu vermeiden ist jene, dass der Positionshalter derart ausgebildet ist, dass die Kontaktfläche eines Lichtleitkörpers (bzw. der Lichtleitkörper) mit dem Positionshalter möglichst gering ist.

Der Lichtleitkörper kontaktiert den Positionshalter somit nur in einem schmalen Kontaktbereich, beispielsweise in einer um den jeweiligen Lichtleiter umlaufenden Linie.

Vorteilhafterweise kann die Primäroptik aus einem transparenten, lichtleitenden und formbaren Kunststoff einstückig gefertigt sein.

Mit "einstückig" ist eine Herstellung der Primäroptik aus einem Stück zu verstehen, vorzugsweise mittels einem Spritzgussverfahren.

Es sei angemerkt, dass die Primäroptik mit ihren sämtlichen "Bauteilen", beispielsweise die Lichtaustrittsfläche, die Lichtleitkörper, die Gegenrastelemente sowie weitere an der Primäroptik angeordnete "Bauteile" in einem Herstellungsprozess bzw. -verfahren einstückig bzw. aus einem Stück hergestellt worden ist.

In einer zweckmäßigen Ausführungsform kann die Primäroptik aus einem Silikonmaterial gefertigt sein.

Aufgrund der Elastomereigenschaften von einem Silikonmaterial ist ein Entformen bei der Herstellung der Primäroptik ohne einen zusätzlichen Schieber möglich, da die Primäroptik vorzugsweise mittels einem Spritzgießverfahren hergestellt wird.

Ebenso kann es vorteilhaft sein, wenn die Primäroptik aus einem Poly(organo)siloxan gefertigt ist.

Mit Vorteil kann vorgesehen sein, dass der Halter einen Aufnahmeabschnitt mit zumindest einer Öffnung aufweist, in welcher die Lichtleitkörper aufnehmbar und positionierbar sind.

Besonders gut können die einzelnen Lichtleitkörper in ihrer Position in Bezug auf die Lichtquellen gehalten werden, wenn der Halter für jeden Lichtleitkörper eine Öffnung aufweist, in welcher der zugeordnete Lichtleitkörper passgenau aufgenommen und positioniert ist.

Bei den Öffnungen handelt es sich um Löcher bzw. Aufnahmen in dem Halter, mit genau angepasstem Querschnitt für den jeweiligen Lichtleitkörper; diese werden in die zugeordneten Öffnungen eingesteckt und von dem Halter in der gewünschten Position gehalten.

Es kann vorgesehen sein, dass der Halter entsprechend der Anzahl der Lichtleitkörper Öffnungen aufweist, die je einem Lichtleitkörper zugeordnet sind.

Es kann günstig sein, wenn der Halter die Lichtleitkörper an ihren den Lichteintrittsflächen zugewandten Endbereichen aufnimmt.

Die Lichtleitkörper können dabei geringfügig nach hinten aus der Aufnahme herausragen oder bündig mit dem Halter abschließen.

Erfindungsgemäß ist vorgesehen, dass der Halter zumindest eine in Hauptabstrahlrichtung vorstehende Positionierungswand aufweist, die eingerichtet ist, in eine an der Primäroptik vorgesehene Vertiefung einzugreifen.

Unter "Wand" ist grundsätzlich nicht nur ein Vorsprung in einer Ebene zu verstehen. Unter diesem Begriff kann auch ein Zusammenschluss von mehreren, ebenen Wänden gemeint sein, die beispielsweise rechtwinkelig zueinander angeordnet sind und/oder eine Art offenes Karree bilden, also gemeinsam eine U-Form bilden.

Es kann vorgesehen sein, dass die Positionierungswände die gleiche oder unterschiedliche Höhen aufweisen, insbesondere sind auch graduelle Höhenunterschiede möglich.

Die zumindest eine Positionierungswand sorgt im Allgemeinen für eine weitere Stabilität der Primäroptik im zusammengebauten Zustand der Beleuchtungsvorrichtung, sodass ein Schwingen quer zur Hauptabstrahlrichtung der Lichtquellen weitestgehend vermieden werden kann.

Es kann vorgesehen sein, dass in Hauptabstrahlrichtung seitlich des Aufnahmeabschnitts des Halters jeweils zumindest eine Positionierungswand angeordnet ist.

Erfindungsgemäß ist vorgesehen, dass auf der zumindest einen Positionierungswand zumindest ein Vorsprung angeordnet ist, welcher sich länglich in Richtung der Hauptabstrahlrichtung erstreckt und eingerichtet ist, in eine dem zumindest einen Vorsprung zugehörige Führungsnut in der Primäroptik formschlüssig einzugreifen.

Es hat sich herausgestellt, dass der zumindest eine Vorsprung eine zusätzliche Stabilität im befestigten Zustand der Primäroptik an dem Halter bewirkt.

Weiters kann vorgesehen sein, dass in den Öffnungen zwischen dem Halter und den Lichtleitkörpern jeweils ein Material eingefügt ist, welches einen geringeren Brechungsindex als das Material der Lichtleitkörper aufweist.

Insbesondere von Vorteil ist es, wenn das Material mit geringerem Brechungsindex den Lichtleitkörpern derart umgibt, dass dieser den Positionshalter nicht berührt.

Dadurch wird der Grenzwinkel für Totalreflexion erhöht, sodass keine oder nur geringe Mengen an Licht aus dem Lichtleitkörper austreten.

Vorzugsweise können die Lichtleitkörper länglich ausgebildet sein, mit einer größeren Ausdehnung in Hauptabstrahlrichtung der Lichtstrahlen als quer dazu.

Es kann vorgesehen sein, dass die Lichtleitkörper einen zu ihren Lichteintrittsflächen hin sich verjüngenden Querschnitt aufweisen.

Durch die sich somit in Hauptabstrahlrichtung vergrößernden Querschnitte der Lichtleitkörper kann der Halter nur bis zu einer gewissen Stelle an den Lichtleitkörpern aufgeschoben werden.

Beispielsweise kann vorgesehen sein, dass die Lichtleitkörper kegelstumpfförmig oder trapenzförmig ausgebildet sind.

Im Prinzip kommen alle mehrseitigen Pyramidenstümpfe in Frage, z.B. sechseckige, etwa in Form keilförmiger Bienenwaben. Die Grundflächenform steht eng im Zusammenhang mit den LED-Chip-Anordnungen und dem gewünschten Lichtein- und austritt.

Es kann günstig sein, wenn die Lichtquellen jeweils eine oder mehrere Leuchtdioden umfassen.

Vorzugsweise kann vorgesehen sein, dass jede Lichtquelle jeweils eine oder mehrere Leuchtdioden umfasst. Vorzugsweise ist jede Lichtquelle separat ansteuerbar und entsprechend ein- und ausschaltbar, vorzugsweise auch dimmbar. Besteht eine Lichtquelle aus mehreren Leuchtdioden, kann es auch von Vorteil sein, wenn jede der Leuchtdioden separat ansteuerbar ist.

Ebenso wird die Aufgabe durch ein Lichtmodul mit zumindest einer erfindungsgemäßen Beleuchtungseinrichtung gelöst.

Ferner wird die Aufgabe mit einem Kraftfahrzeugscheinwerfer mit zumindest einer erfindungsgemäßen Beleuchtungsvorrichtung oder einem Lichtmodul mit zumindest einer erfindungsgemäßen Beleuchtungsvorrichtung gelöst.

Mit einer erfindungsgemäßen Beleuchtungsvorrichtung kann beispielsweise ein Abblendlicht und/oder ein Fernlicht erzeugt werden, wozu beispielsweise der linke Scheinwerfer und der rechte Scheinwerfer jeder eine erfindungsgemäße Beleuchtungsvorrichtung umfasst, mit welcher jeweils der linke bzw. der rechte Teil der Lichtverteilung erzeugt werden. In Lichtaustrittsrichtung vor dem Halter ist dabei jeweils noch eine Sekundäroptik, in der Regel eine Linse vorgesehen, mittels welche die jeweilige Lichtverteilung erzeugt werden kann.

Die erfindungsgemäße Beleuchtungsvorrichtung kann aber auch für eine Rückfahrleuchte verwendet werden.

Nachfolgend wird die Erfindung anhand von beispielhaften Zeichnungen näher erläutert. Hierbei zeigt
Fig. 1 zeigt eine beispielhafte Beleuchtungsvorrichtung in einer Explosionsdarstellung mit einem Halter und einer Primäroptik, wobei der Halter zwei Rastelemente zur Fixierung der Primäroptik aufweist,
Fig. 2 zeigt die Beleuchtungsvorrichtung aus Fig. 1 in einer rückwärtigen Ansicht,
Fig. 3 zeigt die beispielhafte Beleuchtungsvorrichtung aus den vorherigen Figuren in einem zusammengebauten Zustand,
Fig. 3a zeigt die Beleuchtungsvorrichtung aus Fig. 3 durch den Schnitt C-C, und
Fig. 4 ein beispielhaftes Lichtmodul mit einer Beleuchtungsvorrichtung in einer Explosionsdarstellung.

**Fig. 1** zeigt eine beispielhafte Beleuchtungsvorrichtung, welche mehrere Lichtquellen **10,** die eingerichtet sind, Lichtstrahlen in eine Hauptabstrahlrichtung zu emittieren, eine Primäroptik **100** mit mehreren Lichtleitkörpern **110,** welche Lichtleitkörper **110** in Hauptabstrahlrichtung der Lichtquellen **10** angeordnet sind und jeweils eine Lichteintrittsfläche **120** sowie eine Lichtaustrittsfläche **130** aufweisen, und einen Halter **200** umfasst, welcher Halter **200** eingerichtet ist, die Lichteintrittsflächen **120** der Lichtleitkörper **110** in Bezug auf die Lichtquellen **10** in Position zu halten. Weiters münden die Lichtleitkörper **110** in eine gemeinsame Lichtaustrittsfläche **130.**

Die Lichtquellen **10** umfassen jeweils eine oder mehrere Leuchtdioden, wobei vorzugsweise jede Lichtquelle jeweils eine oder mehrere Leuchtdioden umfasst. Vorzugsweise ist jede Lichtquelle separat ansteuerbar und entsprechend ein- und ausschaltbar, vorzugsweise auch dimmbar. Besteht eine Lichtquelle aus mehreren Leuchtdioden, kann es auch von Vorteil sein, wenn jede der Leuchtdioden separat ansteuerbar ist.

Unter "Hauptabstrahlrichtung" ist im Allgemeinen die Richtung zu verstehen, in der Lichtquellen **10** infolge ihrer Richtwirkung am stärksten bzw. am meisten Licht abstrahlen. In den gezeigten Figuren entspricht die Hauptabstrahlrichtung der x-Richtung des jeweils in den Figuren eingezeichneten Koordinatensystems.

Ferner weist der Halter **200** zur Befestigung der Primäroptik **100** zwei mit einer Rastnase **220** ausgebildete Rastelemente **210** auf, wobei die Rastnasen eingerichtet sind, in einem den Rastnasen jeweils zugeordneten Hinterschnitt **140** einzugreifen, welcher Hinterschnitt **140** an der Primäroptik **100** angeordnet ist, jedoch in **Fig. 1** aufgrund der Ansicht nicht zu sehen ist.

Es kann jedoch auch möglich sein, dass mehr als zwei Rastelemente **210** und die zugehörigen Hinterschnitte **140** an der Primäroptik **100** vorgesehen sind.

In dem in den Figuren gezeigten Beispiel einer Beleuchtungsvorrichtung sind die Rastelemente **210** mit dem Halter **200** einstückig hergestellt.

Die Primäroptik **100** ist aus einem transparenten, lichtleitenden und formbaren Kunststoff gefertigt, vorzugsweise aus einem Silikonmaterial bzw. einem Poly(organo)siloxan.

Weiters ist in **Fig. 1** **-** verbessert jedoch in **Fig. 2** - zu sehen, dass der Halter **200** einen Aufnahmeabschnitt **230** mit entsprechend der Anzahl der Lichtleitkörper vorgesehene Öffnungen **231** aufweist, welche Öffnungen **231** je einem Lichtleitkörper **110** zugeordnet sind und in welcher die Lichtleitkörper **110** der Primäroptik **100** aufnehmbar und positionierbar sind, wobei der Halter **200** die Lichtleitkörper **110** an ihren den Lichteintrittsflächen **120** zugewandten Endabschnitt aufnimmt.

Des Weiteren weist der Halter **200** zwei in Hauptabstrahlrichtung bzw. x-Richtung vorstehende Positionierungswände **240** auf, die eingerichtet sind, in eine an der Primäroptik **100** vorgesehen Vertiefung einzugreifen.

Unter einer "Positionierungswand" ist grundsätzlich nicht nur ein Vorsprung in einer Ebene zu verstehen. Unter diesem Begriff kann auch ein Zusammenschluss von mehreren, ebenen Wänden, die miteinander verbunden sind, vorzugsweise an ihren jeweiligen seitlichen Endkanten, gemeint sein, wie in der beispielhaften Beleuchtungsvorrichtung in den Figuren gezeigt ist. Die einzelnen Wände stehen hierbei rechtwinkelig zueinander und bilden eine Art offenes Karre bzw. eine U-Form, wobei die verbindenden Kantenbereiche abgerundet sein können.

Ferner weisen die einzelnen Wände einer Positionierungswand **240** nicht die gleiche Höhe auf, wobei graduelle Höhenunterschiede bzw. Verläufe in **Fig. 1** zu sehen sind.

Die Positionierungswände **240** sorgen im Allgemeinen für eine weitere Stabilität der Primäroptik **100** im zusammengebauten Zustand der Beleuchtungsvorrichtung, sodass ein Schwingen quer zur Hauptabstrahlrichtung bzw. ein Schwingen in y-Richtung weitestgehend vermieden werden kann.

Des Weiteren können auf den Positionierungswänden **240** Vorsprünge **241** angeordnet sein, welche Vorsprünge **241** sich länglich in Richtung der Hauptabstrahlrichtung bzw. x-Richtung erstrecken und eingerichtet sind, in eine den Vorsprüngen **241** jeweils zugeordnete Führungsnut in der Primäroptik **100** formschlüssig einzugreifen. Solche Vorsprünge **241** bewirken eine zusätzliche Stabilität bei einem befestigten Zustand der Primäroptik **100** an dem Halter **200.**

Wie in **Fig. 1** dargestellt ist, sind die Positionierungswände **240** jeweils seitlich bzw. entlang der y- Achse des Aufnahmeabschnitts **230** angeordnet, wobei die offenen Seiten der Positionierungswände **240** zueinander ausgerichtet sind und den Aufnahmeabschnitt **230** teilweise begrenzen bzw. abgrenzen.

**Fig. 2** zeigt eine rückwärtige Ansicht der Beleuchtungsvorrichtung aus **Fig. 1****,** wobei in **Fig. 2** zu sehen ist, dass die Lichtleitkörper **110** in der gezeigten Beleuchtungsvorrichtung länglich ausgebildet sind, mit einer größeren Ausdehnung in Hauptabstrahlrichtung der Lichtstrahlen bzw. der x-Achse als quer dazu. Überdies weisen die Lichtleitkörper **110** einen zu ihren Lichteintrittsflächen **120** hin sich verjüngenden Querschnitt auf. Durch die sich somit in Hauptabstrahlrichtung bzw. x-Richtung vergrößernden Querschnitte der Lichtleitkörper **110** kann der Halter **200** nur bis zu einer gewissen Stelle an den Lichtleitkörpern **110** aufgeschoben werden.

**Fig. 3** zeigt den zusammengebauten Zustand der Beleuchtungsvorrichtung aus den vorherigen Figuren, wobei **Fig. 3a** eine Querschnittansicht entlang des Schnittes C-C darstellt. Hierbei ist zu sehen, dass die einzelnen Lichtleitkörper **110** in den Öffnungen **231** passgenau aufgenommen und positioniert sind.

Bei den Öffnungen **231** handelt es sich um Löcher bzw. Aufnahmen in dem Halter, mit genau angepasstem Querschnitt für den jeweiligen Lichtleitkörper **110;** diese werden in die zugeordneten Öffnungen **231** eingesteckt und können dabei geringfügig nach hinten aus den Öffnungen **231** herausragen, wie in **Fig. 3a** zu sehen ist, oder bündig mit dem Halter **200** bzw. mit den Öffnungen **231** abschließen.

**Fig. 4** zeigt ein beispielhaftes Lichtmodul mit einer Beleuchtungsvorrichtung aus den vorherigen Figuren, wobei das Lichtmodul zusätzlich eine Leiterplatte **11,** auf welcher die Lichtquellen **10** angeordnet sind, einen Kühlkörper **500,** der eingerichtet ist, die im Betrieb der Lichtquellen entstandene Wärme abzuführen, eine Sekundäroptik **300** und ein Gehäuse **400,** welches zur Aufnahme der übrigen Bauteile vorgesehen ist, umfasst, wobei die Sekundäroptik eingerichtet ist, die von der Lichtaustrittsfläche **130** der Beleuchtungsvorrichtung ausgehenden Lichtstrahlen zu formen, um eine gewünschte Lichtverteilung zu erhalten, beispielsweise eine Abblendlicht und/oder eine Fernlichtverteilung, wobei noch andere bzw. weitere Lichtverteilungen möglich sind.

Im zusammengebauten Zustand des Lichtmoduls wird die Lichtquellen **10** aufweisende Leiterplatte **11** zwischen dem Kühlkörper **500** und dem Halter **200** gehalten, wobei an dem Kühlkörper angeordnete Stifte die Leiterplatten durch dafür vorgesehene Öffnungen durchsetzt.

### BEZUGSZEICHENLISTE

| | |
|---|---|
| Lichtquellen | 10 |
| Leiterplatte | 11 |
| Primäroptik | 100 |
| Lichtleitkörper | 110 |
| Lichteintrittsfläche | 120 |
| Lichtaustrittsfläche | 130 |
| Hinterschnitt | 140 |
| Halter | 200 |
| Rastelement | 210 |
| Rastnase | 220 |
| Aufnahmeabschnitt | 230 |
| Öffnung | 231 |
| Positionierungswand | 240 |
| Vorsprung | 241 |
| Sekundäroptik | 300 |
| Gehäuse | 400 |
| Kühlkörper | 500 |

## Patentansprüche

1. Beleuchtungsvorrichtung für einen Kraftfahrzeugscheinwerfer, welche Beleuchtungsvorrichtung Folgendes umfasst:
- mehrere Lichtquellen (10), welche eingerichtet sind, Lichtstrahlen in eine Hauptabstrahlrichtung zu emittieren,
- eine Primäroptik (100) mit mehreren Lichtleitkörpern (110), welche Lichtleitkörper (110) in Hauptabstrahlrichtung der Lichtquellen (10) angeordnet sind und jeweils eine Lichteintrittsfläche(120), in welche die Lichtstrahlen der Lichtquellen einspeisbar ist, sowie eine gemeinsame Lichtaustrittsfläche (130) aufweisen, wobei die Lichtleitkörper (110) in die gemeinsame Lichtaustrittsfläche (130) münden, und
- einen Halter (200), der eingerichtet ist, die Lichteintrittsflächen (120) der Lichtleitkörper (110) in Bezug auf die Lichtquellen (10) in Position zu halten, wobei
der Halter (200) zur Befestigung der Primäroptik (100) zumindest ein Rastelement (210) aufweist, wobei das Rastelement (210) eingerichtet ist, in einem dem Rastelement (210) zugeordneten, an der Primäroptik (100) vorgesehenen Gegenrastelement (140) einzugreifen,
**dadurch gekennzeichnet, dass**
der Halter (200) zumindest eine in Hauptabstrahlrichtung vorstehende Positionierungswand (240) aufweist, die eingerichtet ist, in eine an der Primäroptik (110) vorgesehene Vertiefung einzugreifen,
wobei auf der zumindest einen Positionierungswand (240) zumindest ein Vorsprung (241) angeordnet ist, welcher sich länglich in Richtung der Hauptabstrahlrichtung erstreckt und eingerichtet ist, in eine dem zumindest einen Vorsprung (241) zugehörige Führungsnut in der Primäroptik (100) formschlüssig einzugreifen.

2. Beleuchtungsvorrichtung nach Anspruch 1, **dadurch gekennzeichnet, dass** das zumindest eine Rastelement (210) eine Rastnase (220) aufweist oder als Hinterschnitt ausgebildet ist.

3. Beleuchtungsvorrichtung nach Anspruch 1 oder 2, **dadurch gekennzeichnet, dass** das Gegenrastelement (140) eine Rastnase oder als Hinterschnitt (140) ausgebildet ist.

4. Beleuchtungsvorrichtung nach einem der Ansprüche 1 bis 4, **dadurch gekennzeichnet, dass** das zumindest eine Rastelement (210) einstückig mit dem Halter (200) hergestellt ist.

5. Beleuchtungsvorrichtung nach einem der Ansprüche 1 bis 4, **dadurch gekennzeichnet, dass** die Primäroptik (100) aus einem transparenten, lichtleitenden und formbaren Kunststoff einstückig gefertigt ist.

6. Beleuchtungsvorrichtung nach einem der Ansprüche 1 bis 5, **dadurch gekennzeichnet, dass** die Primäroptik (100) aus einem Silikonmaterial gefertigt ist, vorzugsweise aus einem Poly(organo)siloxan.

7. Beleuchtungsvorrichtung nach einem der Ansprüche 1 bis 6, **dadurch gekennzeichnet, dass** der Halter (200) einen Aufnahmeabschnitt (230) mit zumindest einer Öffnung (231) aufweist, in welcher die Lichtleitkörper (110) aufnehmbar und positionierbar sind, wobei vorzugsweise der Halter (200) entsprechend der Anzahl der Lichtleitkörper (110) Öffnungen (231) aufweist, die je einem Lichtleitkörper (110) zugeordnet sind.

8. Beleuchtungsvorrichtung nach Anspruch 7, **dadurch gekennzeichnet, dass** in Hauptabstrahlrichtung seitlich des Aufnahmeabschnitts (230) des Halters (200) jeweils zumindest eine Positionierungswand (240) angeordnet ist.

9. Beleuchtungsvorrichtung nach einem der Ansprüche 1 bis 8, **dadurch gekennzeichnet, dass** die Lichtleitkörper (110) länglich ausgebildet sind, mit einer größeren Ausdehnung in Hauptabstrahlrichtung der Lichtstrahlen als quer dazu.

10. Beleuchtungsvorrichtung nach einem der Ansprüche 1 bis 9, **dadurch gekennzeichnet, dass** die Lichtleitkörper (110) einen zu ihren Lichteintrittsflächen (120) hin sich verjüngenden Querschnitt aufweisen.

11. Beleuchtungsvorrichtung nach einem der Ansprüche 1 bis 10, **dadurch gekennzeichnet, dass** die Lichtquellen (10) jeweils eine oder mehrere Leuchtdioden umfassen.

12. Lichtmodul mit zumindest einer Beleuchtungsvorrichtung nach einem der Ansprüche 1 bis 11.

13. Kraftfahrzeugscheinwerfer mit zumindest einer Beleuchtungsvorrichtung nach einem der Ansprüche 1 bis 11 oder zumindest einem Lichtmodul gemäß Anspruch 12.

## Claims

1. Illumination device for a motor vehicle headlight, the illumination device comprising:
- a plurality of light sources (10) arranged to emit light beams in a main radiation direction,
- a primary optics (100) having a plurality of light guide bodies (110), which light guide bodies (110) are arranged in the main radiation direction of the light sources (10) and each have a light entry surface (120), into which the light beams of the light sources can be fed, and a common light exit surface (130), the light guide bodies (110) opening into the common light exit surface (130), and
- a holder (200) which is arranged to hold the light entry surfaces (120) of the light guide bodies (110) in position with respect to the light sources (10), wherein
the holder (200) has at least one latching element (210) for fastening the primary optics (100), the latching element (210) being arranged to engage in a mating latching element (140) which is assigned to the latching element (210) and is provided on the primary optics (100), **characterized in that** the holder (200) has at least one positioning wall (240) which projects in the main radiation direction and is arranged to engage in a recess provided on the primary optics (110)
wherein
at least one projection (241) is arranged on the at least one positioning wall (240), which projection extends longitudinally in the direction of the main radiation direction and is arranged to engage positively in a guide groove, associated with the at least one projection (241), in the primary optics (100).

2. Illumination device according to claim 1, **characterized in that** the at least one latching element (210) has a latching nose (220) or is designed as an undercut.

3. Illumination device according to claim 1 or 2, **characterized in that** the mating latching element (140) has a latching nose or is designed as an undercut (140).

4. Illumination device according to one of claims 1 to 4, **characterized in that** the at least one latching element (210) is manufactured integrally with the holder (200).

5. Illumination device according to any one of claims 1 to 4, **characterized in that** the primary optics (100) is made in one piece from a transparent, light-conducting and moldable plastic.

6. Illumination device according to any one of claims 1 to 5, **characterized in that** the primary optics (100) is made of a silicone material, preferably a poly(organo)siloxane.

7. Illumination device according to any one of claims 1 to 6, **characterized in that** the holder (200) has a receiving section (230) with at least one opening (231) in which the light guide bodies (110) can be received and positioned, the holder (200) preferably having openings (231) corresponding to the number of light guide bodies (110), each opening being assigned to one light guide body (110).

8. Illumination device according to claim 7, **characterized in that** at least one positioning wall (240) is arranged in each case laterally of the receiving section (230) of the holder (200) in the main radiation direction.

9. Illumination device according to one of the claims 1 to 8, **characterized in that** the light guide bodies (110) are elongated, with a greater extension in the main radiation direction of the light beams than transversely thereto.

10. Illumination device according to one of claims 1 to 9, **characterized in that** the light guiding bodies (110) have a cross-section tapering towards their light entry surfaces (120).

11. Illumination device according to any one of claims 1 to 10, **characterized in that** the light sources (10) each comprise one or more light-emitting diodes.

12. Lighting module having at least one lighting device according to any one of claims 1 to 11.

13. Motor vehicle headlamp with at least one lighting device according to one of claims 1 to 11 or at least one light module according to claim 12.

## Revendications

1. Dispositif d'éclairage pour un projecteur de véhicule automobile, lequel dispositif d'éclairage comprend :
- une pluralité de sources lumineuses (10) qui sont adaptées pour émettre des rayons lumineux dans une direction de rayonnement principale,
- une optique primaire (100) avec plusieurs corps de guidage de lumière (110), lesquels corps de guidage de lumière (110) sont disposés dans la direction principale de rayonnement des sources lumineuses (10) et présentent chacun une surface d'entrée de lumière (120), dans laquelle les rayons lumineux des sources lumineuses peuvent être injectés, ainsi qu'une surface de sortie de lumière commune (130), les corps de guidage de lumière (110) débouchant dans la surface de sortie de lumière commune (130), et
- un support (200) qui est conçu pour maintenir les surfaces d'entrée de lumière (120) des corps de guidage de lumière (110) en position par rapport aux sources de lumière (10), dans lequel
le support (200) présente au moins un élément d'encliquetage (210) pour la fixation de l'optique primaire (100), l'élément d'encliquetage (210) étant conçu pour s'engager dans un contre-élément d'encliquetage (140) associé à l'élément d'encliquetage (210) et prévu sur l'optique primaire (100), **caractérisé en ce que** le support (200) présente au moins une paroi de positionnement (240) qui fait saillie dans la direction principale de rayonnement et qui est conçue pour s'engager dans un renfoncement prévu sur l'optique primaire (110),
où
sur la au moins une paroi de positionnement (240) est disposée au moins une saillie (241) qui s'étend longitudinalement dans la direction du rayonnement principal et qui est conçue pour s'engager par complémentarité de forme dans une rainure de guidage dans l'optique primaire (100) associée à la au moins une saillie (241).

2. Dispositif d'éclairage selon la revendication 1, **caractérisé en ce que** l'au moins un élément d'encliquetage (210) présente un ergot d'encliquetage (220) ou est conçu comme une contre-dépouille.

3. Dispositif d'éclairage selon la revendication 1 ou 2, **caractérisé en ce que** le contre-élément d'encliquetage (140) est un ergot d'encliquetage ou est conçu comme une contre-dépouille (140).

4. Dispositif d'éclairage selon l'une des revendications 1 à 4, **caractérisé en ce que** ledit au moins un élément d'encliquetage (210) est réalisé d'un seul tenant avec le support (200).

5. Dispositif d'éclairage selon l'une des revendications 1 à 4, **caractérisé en ce que** l'optique primaire (100) est réalisée d'une seule pièce en une matière plastique transparente, conductrice de la lumière et moulable.

6. Dispositif d'éclairage selon l'une des revendications 1 à 5, **caractérisé en ce que** l'optique primaire (100) est réalisée en un matériau silicone, de préférence en un poly(organo)siloxane.

7. Dispositif d'éclairage selon l'une des revendications 1 à 6, **caractérisé en ce que** le support (200) présente une portion de réception (230) avec au moins une ouverture (231) dans laquelle les corps de guidage de lumière (110) peuvent être reçus et positionnés, le support (200) présentant de préférence des ouvertures (231) correspondant au nombre de corps de guidage de lumière (110), chacune étant associée à un corps de guidage de lumière (110).

8. Dispositif d'éclairage selon la revendication 7, **caractérisé en ce que**, dans la direction principale de rayonnement, au moins une paroi de positionnement (240) est respectivement disposée latéralement à la section de réception (230) du support (200).

9. Dispositif d'éclairage selon l'une quelconque des revendications 1 à 8, **caractérisé en ce que** les corps de guidage de lumière (110) sont de forme allongée, avec une extension plus importante dans la direction principale de rayonnement des rayons lumineux que transversalement à celle-ci.

10. Dispositif d'éclairage selon l'une quelconque des revendications 1 à 9, **caractérisé en ce que** les corps de guidage de lumière (110) présentent une section transversale qui se rétrécit en direction de leurs surfaces d'entrée de lumière (120).

11. Dispositif d'éclairage selon l'une des revendications 1 à 10, **caractérisé en ce que** les sources lumineuses (10) comprennent chacune une ou plusieurs diodes électroluminescentes.

12. Module d'éclairage comprenant au moins un dispositif d'éclairage selon l'une des revendications 1 à 11.

13. Projecteur de véhicule automobile comportant au moins un dispositif d'éclairage selon l'une des revendications 1 à 11 ou au moins un module d'éclairage selon la revendication 12.
